# EUROPÄISCHE PATENTSCHRIFT

(11) **EP 3 101 242 B1**
(45) Veröffentlichungstag und Bekanntmachung des Hinweises auf die Patenterteilung: **18.12.2019**
(21) Anmeldenummer: 16001016.1
(22) Anmeldetag: 04.05.2016
(51) Int. Cl.: F01M 13/00, F01M 13/02

(54) **UNTERDRUCKERZEUGUNG IM KURBELGEHÄUSE ZUR PARTIKELZAHLREDUZIERUNG**
GENERATION OF A VACUUM IN THE CRANKCASE FOR REDUCING PARTICLES NUMBERS
GENERATION DE DEPRESSION DANS UN BOITIER DE MANIVELLE POUR LA REDUCTION DU NOMBRE DE PARTICULES

(30) Priorität: 03.06.2015 DE 102015007155
(43) Veröffentlichungstag der Anmeldung: 07.12.2016
(73) Patentinhaber: MAN Truck & Bus SE, 80995 München (DE)
(72) Erfinder: Prümm, Franz Werner, 56077 Koblenz (DE); Steinert, Ralf, 90475 Nürnberg (DE)
(74) Vertreter: v. Bezold & Partner Patentanwälte - PartG mbB

(56) Entgegenhaltungen:
- DE-A1-102006 019 634
- DE-A1-102008 029 904
- DE-A1-102008 061 057
- DE-A1-102009 008 831
- DE-U1-202006 009 537
- US-A1- 2001 022 175

## Beschreibung

Die Erfindung betrifft eine Vorrichtung für eine Verbrennungskraftmaschine, insbesondere einen Gasmotor oder einen anderen Verbrennungsmotor, der mit ottomotorischem Brennverfahren betreibbar ist. Die Vorrichtung dient insbesondere zur Unterdruckerzeugung in einem Kurbelgehäuse, zweckmäßig zur Reduzierung der Partikelanzahlemissionen, und/oder zur Entlüftung des Kurbelgehäuses. Die Erfindung betrifft ferner ein entsprechendes Betriebsverfahren. DE102008029904 A1 beschreibt eine bekannte Vorrichtung zum Entlüften eines Kurbelgehäuses einer aufgeladenen Brennkraftmaschine.

Üblich ist bei Dieselmotoren von Kraftfahrzeugen eine Entlüftung des Kurbelgehäuses in eine Anschlussstelle zwischen einen Luftfilter und einen Verdichter eines Abgasturboladers. Sogenannte Blow-by-Luft wird dabei in einen Ölabscheider geführt. Im Kurbelgehäuse werden üblicherweise Unterdrücke in der Größenordnung von ca. 30 mbar erzeugt. Bis EURO-V-Gesetzgebung, für Nutzfahrzeuge, war nur die Partikelmasse begrenzt. Ab EURO-VI-Gesetzgebung, für Nutzfahrzeuge, muss nun darüber hinaus ein Grenzwert für die Partikelanzahl eingehalten werden. Wegen des ottomotorischen Brennverfahrens von Gasmotoren wird insbesondere bei den Betriebszuständen Schub und Leerlauf eine Drosselklappe bis auf einen geringen Spalt geschlossen. Im Ansaugkrümmer nach Drosselklappe entsteht ein Unterdruck gegenüber der Umgebung. Während des Ansaugtaktes stellt sich dadurch im Brennraum des Motors ein Unterdruck ein, weshalb sich im Brennraum auch ein Unterdruck gegenüber dem Kurbelgehäuse des Motors einstellt. In dessen Folge wird Gas aus dem Kurbelgehäuse in den Brennraum gesaugt ("Reverse Blow-by"). Durch die Gasbewegung wird Motoröl, aus dem Bereich Laufbuchse/Kolben in den Brennraum gefördert. Durch die geringe Intensivität der Verbrennung im Leerlauf, bzw. der nicht vorhandenen Verbrennung im Schub, sammelt sich Öl im Brennraum an. Erfolgt nach einer längeren Schub- bzw. Leerlaufphase eine Lastzunahme, wird das angesammelte Öl durch die erhöhte Flammenintensivität innerhalb eines kurzen Zeitraumes verbrannt. Es entsteht eine hohe Partikelemission durch bei der Verbrennung entstehende Ölrückstände (Ölasche). Verstärkt wird dieser Effekt dadurch, dass die im Brennraum befindliche Ölmenge bei der Kraftstoffzudosierung nicht berücksichtigt wird. Im Brennraum herrscht Sauerstoffmangel, was die Partikelemission befördert. Die Ölasche besteht hauptsächlich aus sehr kleinen Partikeln, weshalb die Emission der Partikelanzahl stärker betroffen ist, als die Emission der Partikelmasse.

Eine Aufgabe der Erfindung ist es, eine Möglichkeit zu schaffen, die Anzahl von emittierten Partikeln zu reduzieren.

Diese Aufgabe wird mit den Merkmalen der unabhängigen Ansprüche gelöst. Vorteilhafte Weiterbildungen können den abhängigen Ansprüchen und der folgenden Beschreibung bevorzugter Ausführungsformen der Erfindung entnommen werden.

Die Erfindung schafft eine Vorrichtung zweckmäßig für eine Verbrennungskraftmaschine und insbesondere zur Unterdruckerzeugung in einem Kurbelgehäuse und/oder zur Entlüftung des Kurbelgehäuses. Die Vorrichtung umfasst einen Brennraum, ein Kurbelgehäuse und zumindest einen mit dem Kurbelgehäuse in Verbindung stehenden Ölabscheider. Die Vorrichtung umfasst darüber hinaus zumindest eine Druckeinstelleinrichtung zum Einstellen eines Unterdrucks im Kurbelgehäuse, um vorzugsweise die Druckdifferenz zwischen dem Kurbelgehäuse und dem Brennraum zu reduzieren. Die verringerte Druckdifferenz zwischen dem Brennraum und dem Kurbelgehäuse bewirkt einen reduzierten Öleintrag in den Brennraum und/oder ein reduziertes Reverse-Blow-By und somit insbesondere eine reduzierte Abgas-Partikelanzahlemission, z. B. in den Betriebsphasen Leerlauf, Schwachlast und/oder Schub der Verbrennungskraftmaschine. Die Verbrennungskraftmaschine umfasst zweckmäßig einen Kraftfahrzeug-Motor.

Das Kurbelgehäuse ist über eine Leitungseinrichtung (z. B. Entlüftungseinrichtung, Leitung, Leitungssystem, etc.) an einer Anschlussstelle mit einer Ladeluftzuführleitung zum Zuführen von Ladeluft in den Brennraum verbunden. Die Anschlussstelle ist vorzugsweise an der Ladeluftzuführleitung zwischen einem Drosselelement und dem Brennraum angeordnet.

Die Leitungseinrichtung kann einen Ölabscheider und/oder eine Druckeinstelleinrichtung umfassen. Die Druckeinstelleinrichtung kann in den Ölabscheider integriert sein oder außerhalb des Ölabscheiders angeordnet sein.

Der Ölabscheider der Leitungseinrichtung ist vorzugsweise über ein Entlüftungselement (z. B. Entlüftungsleitung, Entlüftungsstutzen, etc.) und/oder eine Ölrückführeinrichtung (z. B. Ölrückführleitung, Ölrückführstutzen, etc.) mit dem Kurbelgehäuse verbunden. Die Ölrückführeinrichtung dient zweckmäßig zur Rückführung von Öl in Kurbelgehäuse. Das Entlüftungselement dient zweckmäßig zur Entlüftung des Kurbelgehäuses. Die Ölrückführeinrichtung kann z. B. ein Rückschlagventil aufweisen.

Die Leitungseinrichtung umfasst ein Steuermittel, das ausgeführt ist, das Einstellen des Unterdrucks im Kurbelgehäuse auf den Betriebszustand Leerlauf, Schwachlast und/oder Schub der Verbrennungskraftmaschine-zu beschränken. Das Steuermittel kann ebenfalls dazu dienen, ein Rückströmen von Luft in das Kurbelgehäuse zu verhindern und/oder den Arbeitsbereich der Leitungseinrichtung zur Anschlussstelle einzuschränken.

Das Steuermittel ist vorzugsweise ein Absperrventil. Das Steuermittel kann elektrisch ansteuerbar sein, z. B. von einem Motorsteuergerät zum Steuern der Verbrennungskraftmaschine oder Grenzwertschalter, es kann ferner z. B. pneumatisch betätigbar sein mit einer zweckmäßigen Grenzwertsteuerung oder es kann als selbstschaltendes Unterdruckventil ausgeführt sein.

Das Steuermittel ist vorzugsweise zwischen der Anschlussstelle zur Ladeluftzuführleitung und der Druckeinstelleinrichtung angeordnet.

Die Leitungseinrichtung weist ein Rückschlagventil auf. Das Rückschlagventil ist zwischen der Anschlussstelle zur Ladeluftzuführleitung und der Druckeinstelleinrichtung angeordnet.

Die Leitungseinrichtung ist vorzugsweise in Ladeluftströmungsrichtung hinter einem Drosselelement mit der Ladeluftzuführleitung verbunden. Mit anderen Worten kann die Anschlussstelle hinter einem Drosselelement der Ladeluftzuführleitung ausgebildet sein. Alternativ oder ergänzend kann die Leitungseinrichtung zwischen dem Brennraum und einem Drosselelement der Ladeluftzuführleitung in die Ladeluftzuführleitung münden. Das Drosselelement kann z. B. eine Drosselklappe sein.

Die Vorrichtung kann einen Abgasturbolader aufweisen.

In diesem Fall ist es möglich, dass von der Leitungseinrichtung eine Entlüftungsleitung abzweigt und die Entlüftungsleitung zur Verbindung mit einem Einleitungsanschluss vor einem Verdichter eines Turboladers dient. Alternativ oder ergänzend kann die Entlüftungsleitung selbst ein Rückschlagventil aufweisen.

Die Vorrichtung kann alternativ oder ergänzend zu der Leitungseinrichtung eine Leitungsvorrichtung (z. B. Entlüftungsvorrichtung, Leitung, Leitungssystem, etc.) aufweisen.

Die Leitungsvorrichtung dient insbesondere zur Verbindung mit einem Einleitungsanschluss vor einem Verdichter eines Turboladers.

Es ist möglich, dass die Leitungsvorrichtung einen Ölabscheider und/oder eine Druckeinstelleinrichtung umfasst. Die Druckeinstelleinrichtung kann in das Gehäuse des Ölabscheiders integriert sein oder außerhalb des Gehäuses des Ölabscheiders angeordnet sein.

Der Ölabscheider der Leitungsvorrichtung ist vorzugsweise über ein Entlüftungselement (z. B. Entlüftungsleitung, Entlüftungsstutzen, etc.) und eine Ölrückführeinrichtung (z. B. Ölrückführleitung, Ölrückführstutzen, etc.) mit dem Kurbelgehäuse verbunden. Die Ölrückführeinrichtung dient zweckmäßig zur Rückführung von Öl ins Kurbelgehäuse. Das Entlüftungselement dient zweckmäßig zur Entlüftung des Kurbelgehäuses. Die Ölrückführeinrichtung kann z. B. ein Rückschlagventil aufweisen.

Die Leitungsvorrichtung kann zweckmäßig zwischen der Druckeinstelleinrichtung und dem Einleitungsanschluss ein Rückschlagventil aufweisen.

Das Merkmal "Druckeinstellung" ist vorzugsweise im Rahmen der Erfindung breit auszulegen und kann zweckmäßig z. B. eine Drucksteuerung oder eine Druckregelung umfassen.

Das Merkmal "Leitung" ist vorzugsweise im Rahmen der Erfindung breit auszulegen und kann zweckmäßig z. B. flexible oder steife Leitungen, Rohre, Schläuche, Anschlussstutzen, Schnittstellen, etc. umfassen.

Die Leitungseinrichtung ist vorzugsweise eine Entlüftungseinrichtung.

Die Leitungsvorrichtung ist vorzugsweise eine Entlüftungsvorrichtung.

Bei der Ausführungsform mit zwei Druckeinstelleinrichtungen sind vorzugsweise zwei einstellbare (regel- oder steuerbare) Betriebsdrücke im Kurbelgehäuse mögliche

Die Erfindung ist nicht auf eine Vorrichtung wie hierin beschrieben beschränkt, sondern umfasst auch ein Kraftfahrzeug, vorzugsweise ein Nutzfahrzeug, insbesondere einen Omnibus oder einen Lastkraftwagen, mit einer Vorrichtung wie hierin offenbart.

Darüber hinaus betrifft die Erfindung ein Betriebsverfahren insbesondere für eine Vorrichtung wie hierin offenbart und/oder ausgeführt mit einer Vorrichtung wie hierin offenbart. Die Vorrichtung umfasst somit einen Brennraum, ein Kurbelgehäuse und zumindest einen mit dem Kurbelgehäuse in Verbindung stehenden Ölabscheider.

Bei dem Betriebsverfahren wird mittels zumindest einer Druckeinstelleinrichtung ein Unterdruck in dem Kurbelgehäuse eingestellt, um zweckmäßig die Druckdifferenz zwischen dem Kurbelgehäuse und dem Brennraum zu reduzieren.

Das Betriebsverfahren dient insbesondere zur Unterdruckerzeugung in einem Kurbelgehäuse und/oder zur Entlüftung eines Kurbelgehäuses.

Weitere Verfahrensschritte ergeben sich aus der Beschreibung der Vorrichtung, auf die verwiesen wird, um Wiederholungen zu vermeiden.

Die hierin zur Vorrichtung gemachte Offenbarung gilt sinngemäß auch für das Betriebsverfahren und ist insoweit ebenfalls zweckmäßig beanspruchbar.

Die zuvor beschriebenen Ausführungsformen und Merkmale der Erfindung sind miteinander kombinierbar. Andere vorteilhafte Weiterbildungen der Erfindung sind in den Unteransprüchen offenbart oder ergeben sich aus der folgenden Beschreibung bevorzugter Ausführungsformen der Erfindung in Verbindung mit den beigefügten Figuren.
- Figur 1: zeigt eine schematische Darstellung einer Vorrichtung gemäß einer Ausführungsform der Erfindung, und
- Figur 2: zeigt eine schematische Darstellung einer Vorrichtung gemäß einer anderen Ausführungsform der Erfindung.

Die unter Bezugnahme auf die Figuren beschriebenen Ausführungsformen stimmen teilweise überein, so dass ähnliche oder identische Teile mit den gleichen Bezugszeichen versehen sind, und zu deren Erläuterung auch auf die Beschreibung der anderen Ausführungsform bzw. Figur verwiesen wird, um Wiederholungen zu vermeiden.

Figur 1 zeigt eine schematische Darstellung einer Vorrichtung V für eine Verbrennungskraftmaschine.

Die Vorrichtung V umfasst ein Kurbelgehäuse 1, eine Leitungseinrichtung (Entlüftungseinrichtung) X und einen Abgasturbolader 7.

Der Abgasturbolader 7 umfasst wie üblich eine Turbine 8 und einen Verdichter 9. Davor angeordnet befindet sich ein Luftfilter 10. Das Bezugszeichen 20 kennzeichnet Abgas zur Abgasanlage. Das Bezugszeichen 21 kennzeichnet Ladeluft zum nicht dargestellten Ladeluftkühler.

Die Vorrichtung V bzw. die Verbrennungskraftmaschine umfasst das Kurbelgehäuse 1, einen oder mehrere Brennräume 4, einen oder mehrere Kolben 3, einen Kurbeltrieb 12, einen oder mehrere Zylinderköpfe 2, mit einem oder mehreren Auslassventilen 5 und einem oder mehreren Einlassventilen 6. Das Bezugszeichen 13 kennzeichnet ein Ölniveau im Kurbelgehäuse 1.

Die Leitungseinrichtung X verbindet das Kurbelgehäuse 1 an einer Anschlussstelle A in Ladeluftströmungsrichtung 22.1 hinter einer Drosselklappe 11 einer Ladeluftzuführleitung 22 mit der Ladeluftzuführleitung 22. Die Ladeluftzuführleitung 22 dient zum Zuführen von Ladeluft in den Brennraum 4, insbesondere an das Einlassventil 6 bzw. einen Ladeluftkrümmer. Das Bezugszeichen 22.1 kennzeichnet die Ladeluft von dem nicht dargestellten Ladeluftkühler bzw. die Strömungsrichtung der Ladeluft in der Ladeluftzuführleitung 22.

Die Leitungseinrichtung X umfasst einen Ölabscheider 16.1 und eine Druckeinstelleinrichtung 17.1 für den Kurbelgehäusedruck (z. B. einen Druckregler). Der Ölabscheider 16.1 ist über einen Kurbelgehäuseentlüftungsanschluss 14.1 einerseits und über eine Ölrückführleitung 14.3 und 14.4 mit dem Kurbelgehäuse 1 verbunden. In der Ölrückführleitung 14.3, 14.4 ist ein Rückschlagventil 18.2 angeordnet. Der Ölabscheider 16.1 ist über eine Leitung 14.2 mit der Druckeinstelleinrichtung 17.1 verbunden.

Die Leitungseinrichtung X umfasst darüber hinaus zwischen der Druckeinstelleinrichtung 17.1 und der Anschlussstelle A ein Rückschlagventil 18.1 und/oder ein steuerbares Absperrventil 19. Das Bezugszeichen 14.5 zeigt die Leitung zwischen dem Rückschlagventil 18.1 und dem Absperrventil 19, während das Bezugszeichen 14.6 die Leitung zwischen dem Absperrventil 19 und der Anschlussstelle A zeigt. Das Absperrventil 19 ist zwischen der Anschlussstelle A und dem Rückschlagventil 18.1 angeordnet.

Zwischen der Druckeinstelleinrichtung 17.1 und dem Rückschlagventil 18.1 geht von einer vorzugsweise T-förmigen Rohr- oder Schlauchleitung 15 eine mit einem Rückschlagventil 18.3 versehene Entlüftungsleitung 14.14 ab, die zur Verbindung mit einem Einleitungsanschluss E vor dem Verdichter 9 des Turboladers 7 dient, insbesondere zwischen dem Verdichter 9 und dem Luftfilter 10.

Die Leitung 14.14 führt insbesondere bei turboaufgeladenen Motoren zu dem Einleitungsanschluss E vor dem Verdichter 9 des Turboladers 7. Die Leitung 14.14 ist geöffnet, wenn der Druck nach der Drosselklappe 11 den Druck vor dem Verdichter 9 übersteigt. In diesem Fall ist das Rückschlagventil 18.1 geschlossen bzw. wird das Absperrventil 19 geschlossen. Die Leitung von der Druckeinstelleinrichtung 17.1 über die Anschlussstelle A in die Ladeluftzuführleitung 22 ist geöffnet, wenn der Druck vor dem Verdichter 9 den Druck nach der Drosselklappe 11 übersteigt, was insbesondere im Leerlauf, Schwachlast oder Schub der Verbrennungskraftmaschine oder allgemein des Kraftfahrzeug der Fall ist. Das Rückschlagventil 18.3 ist geschlossen. Durch den geringen Druck nach der Drosselklappe 11 kann ein hoher Unterdruck im Kurbelgehäuse 1 erzeugt werden. Dabei wird der Druck im Kurbelgehäuse 1 über die Druckeinstelleinrichtung 17.1 zur Regelung des Unterdrucks des Kurbelgehäuses 1 auf einen vorgegebenen Soll-Wert geregelt. Übersteigt der Druck nach der Drosselklappe 11 den Soll-Wert, stellt sich im Kurbelgehäuse 1 minimal der Druck nach der Drosselklappe 11 ein. Übersteigt der Druck nach der Drosselklappe 11 den Druck vor dem Verdichter 9, bewirkt die nunmehr geöffnete Leitung 14.14, dass sich im Kurbelgehäuse 1 ein Druck im Bereich des Druckes vor dem Verdichter 9 einstellt. Die Umschaltung zwischen den Leitungen vor Verdichter 9 (Leitung 14.14) und nach Drosselklappe 11 (Leitungseinrichtung X) geschieht vorzugsweise über eine Ventilsteuerung mittels selbstständig öffnenden und schließenden Ventilen, zweckmäßig Rückschlagventilen. Zu erwähnen ist, dass bei Saugmotoren die Leitung 14.14 und/oder die Ventilsteuerung entfallen kann.

Figur 2 zeigt eine Vorrichtung V gemäß einer anderen Ausführungsform der Erfindung.

Die Vorrichtung V umfasst zunächst ein Kurbelgehäuse 1 und eine Leitungseinrichtung X, die im Wesentlichen wie im vorigen Ausführungsbeispiel ausgeführt sein können. Die Leitungseinrichtung X der Figur 2 unterscheidet sich insbesondere dadurch von der Leitungseinrichtung X der Figur 1, dass von ihr keine Leitung 14.14 abzweigt. An Stelle der vorzugsweise T-förmigen Rohr- oder Schlauchleitung 15 befindet sich die Leitung 14.7, die so abzweigungsfrei ausgeführt ist, dass ein Ölabscheider 16.2 und eine Druckeinstelleinrichtung 17.2 nicht mit dem Einleitungsanschluss E vor Verdichter 9 verbunden sind. Die Leitung 14.7 verbindet die Druckeinstelleinrichtung 17.2 mit einem Rückschlagventil 18.1.

Die Vorrichtung V der Figur 2 umfasst allerdings eine Leitungsvorrichtung (Entlüftungsvorrichtung) Y. Die Leitungsvorrichtung Y verbindet das Kurbelgehäuse 1 mit dem Einleitungsanschluss E vor dem Verdichter 9 des Turboladers 7.

Die Leitungsvorrichtung Y umfasst einen Ölabscheider 16.3 und eine Druckeinstelleinrichtung 17.3. Die Druckeinstelleinrichtung 17.3 ist über eine Leitung oder Anschlussstutzen 14.9 mit dem Ölabscheider 16.3 verbunden. Der Ölabscheider 16.3 ist über ein Leitungselement 14.8 und eine ein Rückschlagventil 18.4 aufweisende Ölrückführleitung 14.10, 14.11 mit dem Kurbelgehäuse 1 verbunden.

Die Leitungsvorrichtung Y weist zwischen der Druckeinstelleinrichtung 17.3 und dem Einleitungsanschluss E ein Rückschlagventil 18.3 auf. Eine Entlüftungsleitung 14.12 verbindet die Druckeinstelleinrichtung 17.3 mit dem Rückschlagventil 18.3, während eine Entlüftungsleitung 14.13 das Rückschlagventil 18.3 mit dem Einleitungsanschluss E verbindet.

Die in Figur 2 gezeigte Ausführungsform weist den Vorteil kurzer Leitungen und damit ein schnelles Ansprechen sowie zwei einstellbare bzw. geregelte Betriebsdrücke im Kurbelgehäuse 1 auf.

Unter Bezugnahme auf die Ausführungsformen der Figuren 1 und 2 dienen die Druckeinstelleinrichtungen dazu, einen Unterdruck von 0,1 - 500 mbar, vorzugsweise von über 100 oder 150 mbar, im Kurbelgehäuse 1 einzustellen, um die Druckdifferenz zwischen dem Kurbelgehäuse 1 und dem Brennraum 4 zu reduzieren, was in der Folge zu einem verringerten Reverse-Blow-By und somit zu einer verringerten Anzahl an emittierten Partikeln führt.

Die Reduzierung der Anzahl emittierter Partikel resultiert insbesondere daraus, dass wegen der verringerten Druckdifferenz zwischen Brennraum 4 und Kurbelgehäuse 1 das sogenannte Reverse Blow-by verringert wird und dadurch wiederum der Öleintrag aus dem Kurbelgehäuses 1 in den Brennraum 4 reduziert wird.

Die Unterdruckerzeugung von 0,1 - 500 mbar, vorzugsweise von über 100 oder 150 mbar, im Kurbelgehäuse 1 wird insbesondere auf die kritischen Betriebszustände Leerlauf, Schwachlast und Schub beschränkt, was durch das steuerbare Absperrventil 19 erzielbar ist.

Die Erfindung ist nicht auf die oben beschriebenen bevorzugten Ausführungsformen beschränkt. Vielmehr ist eine Vielzahl von Varianten und Abwandlungen möglich, wie in den beigefügten Ansprüchen definiert, die ebenfalls von dem Erfindungsgedanken Gebrauch machen und deshalb in den Schutzbereich fallen.

Darüber hinaus beansprucht die Erfindung auch Schutz für den Gegenstand und die Merkmale der Unteransprüche.

### Bezugszeichenliste

- 1: Kurbelgehäuse
- 2: Zylinderkopf
- 3: Kolben
- 4: Brennraum
- 5: Auslassventil
- 6: Einlassventil
- 7: Abgasturbolader
- 8: Turbine
- 9: Verdichter
- 10: Luftfilter
- 11: Drosselelement (Drosselklappe)
- 12: Kurbeltrieb
- 13: Ölniveau
- 14.1: Kurbelgehäuseentlüftungsanschluss bzw. -Leitung
- 14.2: Leitung von Ölabscheider zur Druckeinstelleinrichtung (Druckregler)
- 14.3: Ölrückführleitung vor Rückschlagventil
- 14.4: Ölrückführleitung zum Ölsumpf
- 14.5: Entlüftungsleitung vom Rückschlagventil zum gesteuerten Absperrventil
- 14.6: Entlüftungsleitung vom gesteuerten Absperrventil zum Ladeluftkrümmer nach Drosselelement bzw. in Ladeluftzuführleitung nach Drosselelement
- 14.7: Entlüftungsleitung von Druckeinstelleinrichtung zum Rückschlagventil nach Drosselelement, insbesondere ohne Abzweigung
- 14.8: Kurbelgehäuseentlüftungsanschluss bzw. -Leitung
- 14.9: Entlüftungsleitung von Ölabscheider zur Druckeinstelleinrichtung (Druckregler)
- 14.10: Ölrückführleitung vor Rückschlagventil
- 14.11: Ölrückführleitung zum Ölsumpf
- 14.12: Entlüftungsleitung von Druckeinstelleinrichtung zum Rückschlagventil
- 14.13: Entlüftungsleitung vom Rückschlagventil zum Einleitungsanschluss vor Verdichter
- 14.14: Entlüftungsleitung zum Einleitungsanschluss vor Verdichter
- 15: Rohr- oder Schlauchleitung mit Abzweigung, z. B. T-förmig
- 16: Ölabscheider
- 16.1: Ölabscheider für Kurbelgehäuseentlüftung vor Verdichter und/oder nach Drosselelement (11)
- 16.2: Ölabscheider für Kurbelgehäuseentlüftung nach Drosselelement (11)
- 16.3: Ölabscheider für Kurbelgehäuseentlüftung vor Verdichter
- 17.: Druckeinstelleinrichtung (Druckregler) für Kurbelgehäusedruck
- 17.1: Druckeinstelleinrichtung (Druckregler) für Kurbelgehäusedruck bei Kurbelgehäusentlüftung vor Verdichter und/oder nach Drosselelement (11)
- 17.2: Druckeinstelleinrichtung (Druckregler) für Kurbelgehäusedruck bei Kurbelgehäuseentlüftung nach Drosselelement (11)
- 17.3: Druckeinstelleinrichtung (Druckregler) für Kurbelgehäusedruck bei Kurbelgehäuseentlüftung vor Verdichter
- 18.1: Rückschlagventil in Entlüftungsleitung nach Drosselelement (11)
- 18.2: Rückschlagventil in Ölrückführleitung
- 18.3: Rückschlagventil in Entlüftungsleitung vor Verdichter
- 18.4: Rückschlagventil in Ölrückführleitung
- 19: Steuerbares/gesteuerte Absperrventil in Entlüftungseinrichtung X
- 20: Abgas zur Abgasanlage
- 21: Ladeluft zum Ladeluftkühler
- 22: Ladeluftzuführleitung zum Zuführen von Ladeluft in Brennraum
- 22.1: Ladeluftströmungsrichtung
- X: Leitungs-/Entlüftungseinrichtung (Entlüftungssystem) zur Entlüftung vor Verdichter und/oder nach Drosselelement
- Y: Leitungs-/Entlüftungsvorrichtung (Entlüftungssystem) zur Entlüftung vor Verdichter
- A: Anschlussstelle (Ladeluftzuführleitung und Entlüftungseinrichtung X)
- E: Einleitungsanschluss (der Entlüftungsvorrichtung Y vor Verdichter)
- V: Vorrichtung für eine Verbrennungskraftmaschine

## Patentansprüche

1. Vorrichtung (V) für eine Verbrennungskraftmaschine, insbesondere zur Unterdruckerzeugung in einem Kurbelgehäuse (1) und/oder zur Entlüftung eines Kurbelgehäuses (1), mit:
einem Kurbelgehäuse (1),
zumindest einem Brennraum (4),
zumindest einem mit dem Kurbelgehäuse (1) in Verbindung stehenden Ölabscheider (16), und
zumindest einer Druckeinstelleinrichtung (17), die ausgeführt ist, um im Betrieb einen Unterdruck im Kurbelgehäuse (1) einzustellen, so dass zweckmäßig die Druckdifferenz zwischen dem Kurbelgehäuse (1) und dem Brennraum (4) reduziert wird, wobei
das Kurbelgehäuse (1) über eine Leitungseinrichtung (X) an einer Anschlussstelle (A) mit einer Ladeluftzuführleitung (22) zum Zuführen von Ladeluft in den Brennraum (4) verbunden ist, wobei die Leitungseinrichtung (X) ein Steuermittel (19) umfasst und das Steuermittel (19) dazu dient, das Einstellen des Unterdrucks im Kurbelgehäuse (1) auf den Betriebszustand Leerlauf, Schwachlast und/oder Schub der Verbrennungskraftmaschine zu beschränken, und **dadurch gekennzeichnet, dass** die Leitungseinrichtung (X) ein Rückschlagventil (18.1) zwischen der Druckeinstelleinrichtung (17.1, 17.2) und der Anschlussstelle (A) umfasst.

2. Vorrichtung (V) nach Anspruch 1, wobei die Leitungseinrichtung (X) einen Ölabscheider (16.1, 16.2) und eine Druckeinstelleinrichtung (17.1, 17.2) umfasst.

3. Vorrichtung (V) nach Anspruch 2, wobei der Ölabscheider (16.1, 16.2) über ein Entlüftungselement (14.1) und eine Ölrückführeinrichtung (14.3, 14.4) mit dem Kurbelgehäuse (1) verbunden ist und vorzugsweise die Ölrückführeinrichtung (14.3, 14.4) ein Rückschlagventil (18.2) aufweist.

4. Vorrichtung (V) nach einem der Ansprüche 1 bis 4, wobei die Leitungseinrichtung (X) ein Steuermittel (19) umfasst und das Steuermittel (19) für zumindest eines von folgenden dient: ein Rückströmen von Luft in das Kurbelgehäuse (1) zu verhindern und/oder den Arbeitsbereich der Leitungseinrichtung (X) zur Anschlussstelle (A) einzuschränken.

5. Vorrichtung (V) nach einem der Ansprüche 1 bis 4, wobei die Leitungseinrichtung (X) das Rückschlagventil (18.1) zwischen der Druckeinstelleinrichtung (17.1, 17.2) und dem Steuermittel (19) aufweist.

6. Vorrichtung (V) nach einem der Ansprüche 1 bis 5, wobei die Leitungseinrichtung (X) in Ladeluftströmungsrichtung (22.1) hinter einem Drosselelement (11) der Ladeluftzuführleitung (22) mit der Ladeluftzuführleitung (22) verbunden ist.

7. Vorrichtung (V) nach einem der Ansprüche 1 bis 6, wobei von der Leitungseinrichtung (X) eine Entlüftungsleitung (14.14) abzweigt und die Entlüftungsleitung (14.14) zur Verbindung mit einem Einleitungsanschluss (E) in Strömungsrichtung vor-einem Verdichter (9) eines Turboladers (7) dient.

8. Vorrichtung (V) nach Anspruch 7, wobei die Entlüftungsleitung (14.14) zwischen dem Rückschlagventil (18.1) und der Druckeinstelleinrichtung (17.1, 17.2) abzweigt und vorzugsweise selbst ein Rückschlagventil (18.3) aufweist.

9. Vorrichtung (V) nach einem der vorhergehenden Ansprüche, wobei das Kurbelgehäuse (1) über eine Leitungsvorrichtung (Y) mit einem Einleitungsanschluss (E) in Strömungsrichtung vor einem Verdichter (9) eines Turboladers (7) verbunden ist.

10. Vorrichtung (V) nach Anspruch 9, wobei die Leitungsvorrichtung (Y) einen Ölabscheider (16.3) und eine Druckeinstelleinrichtung (17.3) umfasst.

11. Vorrichtung (V) nach Anspruch 10, wobei der Ölabscheider (16.3) über ein Entlüftungselement (14.8) und eine Ölrückführeinrichtung (14.10, 14.11) mit dem Kurbelgehäuse (1) verbunden ist und vorzugsweise die Ölrückführeinrichtung (14.10, 14.11) ein Rückschlagventil (18.4) umfasst.

12. Vorrichtung (V) nach einem der Ansprüche 9 bis 11, wobei die Leitungsvorrichtung (Y) zwischen der Druckeinstelleinrichtung (17.3) und dem Einleitungsanschluss (E) ein Rückschlagventil (18.3) aufweist.

13. Vorrichtung (V) nach einem der vorhergehenden Ansprüche, wobei die zumindest eine Druckeinstelleinrichtung (17.1, 17.2, 17.3) dazu dient, einen Unterdruck von 0,1 bis 500 mbar, vorzugsweise von über 100, 150, 200, 250, 300 oder sogar von über 500 mbar im Kurbelgehäuse (1), einzustellen, um die Druckdifferenz zwischen dem Kurbelgehäuse (1) und dem Brennraum (4) zu reduzieren, was in der Folge zweckmäßig zu einem verringerten Reverse-Blow-By und somit zu einer verringerten Anzahl an emittierten Partikeln führt.

14. Verbrennungskraftmaschine, vorzugweise ein Gasmotor oder ein anderer Verbrennungsmotor mit ottomotorischem Brennverfahren, mit einer Vorrichtung (V) nach einem der vorhergehenden Ansprüche.

15. Kraftfahrzeug, vorzugsweise Nutzfahrzeug, mit einer Verbrennungskraftmaschine nach Anspruch 14.

16. Betriebsverfahren für eine Vorrichtung (V) mit zumindest einem Brennraum (4), einem Kurbelgehäuse (1) und zumindest einem mit dem Kurbelgehäuse (1) in Verbindung stehenden Ölabscheider (16), ausgeführt mit einer Vorrichtung (V) nach einem der Ansprüche 1 bis 13, wobei mittels zumindest einer Druckeinstelleinrichtung (17) ein Unterdruck in dem Kurbelgehäuse (1) eingestellt wird, um zweckmäßig die Druckdifferenz zwischen dem Kurbelgehäuse (1) und dem Brennraum (4) zu reduzieren.

## Claims

1. A device (V) for an internal combustion engine, in particular for generating a negative pressure in a crankcase (1) and/or for venting a crankcase (1), having:
a crankcase (1),
at least one combustion chamber (4),
at least one oil separator (16) which is connected to the crankcase (1), and
at least one pressure-setting device (17) which is designed to set a negative pressure in the crankcase (1) during operation, so that the pressure difference between the crankcase (1) and the combustion chamber (4) is expediently reduced, wherein the crankcase (1) is connected via a line device (X) at a connecting point (A) to a charge air feed line (22) for feeding charge air into the combustion chamber (4), wherein the line device (X) comprises a control means (19), and the control means (19) serves to limit the setting of the negative pressure in the crankcase (1) to the operating state of idling, weak load and/or thrust of the internal combustion engine, and **characterized in that** the line device (X) comprises a non-return valve (18.1) between the pressure-setting device (17.1, 17.2) and the connecting point (A).

2. The device (V) according to Claim 1, wherein the line device (X) comprises an oil separator (16.1, 16.2) and a pressure-setting device (17.1, 17.2).

3. The device (V) according to Claim 2, wherein the oil separator (16.1, 16.2) is connected to the crankcase (1) via a venting element (14.1) and an oil feedback device (14.3, 14.4), and the oil feedback device (14.3, 14.4) preferably has a non-return valve (18.2).

4. The device (V) according to one of Claims 1 to 4, wherein the line device (X) comprises a control means (19), and the control means (19) serves to perform at least one of the following: to prevent air from flowing back into the crankcase (1) and/or to limit the working range of the line device (X) with respect to the connecting point (A).

5. The device (V) according to one of Claims 1 to 4, wherein the line device (X) has the non-return valve (18.1) between the pressure-setting device (17.1, 17.2) and the control means (19).

6. The device (V) according to one of Claims 1 to 5, wherein the line device (X) is connected to the charge air feed line (22), downstream of a throttle element (11) of the charge air feed line (22) in the charge air flow device (22.1).

7. The device (V) according to one of Claims 1 to 6, wherein a venting line (14.14) branches off from the line device (X), and the venting line (14.14) serves to connect to an introduction connection (E) upstream of a turbo compressor (9) of a turbocharger (7) in the direction of flow.

8. The device (V) according to Claim 7, wherein the venting line (14.14) branches off between the non-return valve (18.1) and the pressure-setting device (17.1, 17.2), and preferably itself has a non-return valve (18.3).

9. The device (V) according to one of the preceding claims, wherein the crankcase (1) is connected via a line device (Y) to an introduction connection (E) upstream of a compressor (9) of a turbocharger (7) in the direction of flow.

10. The device (V) according to Claim 9, wherein the line device (Y) comprises an oil separator (16.3) and a pressure-setting device (17.3).

11. The device (V) according to Claim 10, wherein the oil separator (16.3) is connected to the crankcase (1) via a venting element (14.8) and an oil feedback device (14.10, 14.11), and the oil feedback device (14.10, 14.11) preferably comprises a non-return valve (18.4).

12. The device (V) according to one of Claims 9 to 11, wherein the line device (Y) has a non-return valve (18.3) between the pressure-setting device (17.3) and the introduction connection (E).

13. The device (V) according to one of the preceding claims, wherein the at least one pressure-setting device (17.1, 17.2, 17.3) serves to set a negative pressure of 0.1 to 500 mbar, preferably of over 100, 150, 200, 250, 300 or even of over 500 mbar in the crankcase (1), in order to reduce the pressure difference between the crankcase (1) and the combustion chamber (4), which as a result expediently brings about a reduced reverse blowby and therefore a reduced number of emitted particles.

14. An internal combustion engine, preferably a gas engine or some other internal combustion engine with a spark-ignition combustion method, having a device (V) according to one of the preceding claims.

15. A motor vehicle, preferably utility vehicle, having an internal combustion engine according to Claim 14.

16. An operating method for a device (V) having at least one combustion chamber (4), a crankcase (1) and at least one oil separator (16) which is connected to the crankcase (1) and is embodied with a device (V) according to one of Claims 1 to 13, wherein a negative pressure in the crankcase (1) is set by means of at least one pressure-setting device (17), in order to expediently reduce the pressure difference between the crankcase (1) and the combustion chamber (4).

## Revendications

1. Dispositif (V) pour un moteur à combustion interne, en particulier pour la génération d'une dépression dans un carter de vilebrequin (1) et/ou pour la ventilation d'un carter de vilebrequin (1), avec:
un carter de vilebrequin (1),
au moins une chambre de combustion (4),
au moins un séparateur d'huile (16) qui est en communication avec le carter de vilebrequin (1), et
au moins un dispositif de réglage de pression (17), qui est conçu pour régler en fonctionnement une dépression dans le carter de vilebrequin (1), de telle manière que la différence de pression entre le carter de vilebrequin (1) et la chambre de combustion (4) soit réduite de manière adéquate,
dans lequel le carter de vilebrequin (1) est relié par un système de conduites (X) à un point de raccordement (A) avec une conduite d'amenée d'air de suralimentation (22) pour amener de l'air de suralimentation dans la chambre de combustion (4), dans lequel le système de conduites (X) comprend un moyen de commande (19) et le moyen de commande (19) sert à limiter le réglage de la dépression dans le carter de vilebrequin (1) à l'état de fonctionnement de ralenti, de faible charge et/ou de poussée du moteur à combustion interne, et
**caractérisé en ce que** le système de conduites (X) comprend un clapet anti-retour (18.1) entre le dispositif de réglage de pression (17.1, 17.2) et le point de raccordement (A).

2. Dispositif (V) selon la revendication 1, dans lequel le système de conduites (X) comprend un séparateur d'huile (16.1, 16.2) et un dispositif de réglage de pression (17.1, 17.2).

3. Dispositif (V) selon la revendication 2, dans lequel le séparateur d'huile (16.1, 16.2) est raccordé au carter de vilebrequin (1) par un élément de ventilation (14.1) et un dispositif de retour d'huile (14.3, 14.4) et le dispositif de retour d'huile (14.3, 14.4) présente de préférence un clapet anti-retour (18.2).

4. Dispositif (V) selon l'une quelconque des revendications 1 à 4, dans lequel le système de conduites (X) comprend un moyen de commande (19) et le moyen de commande (19) sert pour au moins une des actions suivantes: empêcher un reflux d'air dans le carter de vilebrequin (1) et/ou limiter la plage de travail du système de conduites (X) vers le point de raccordement (A) .

5. Dispositif (V) selon l'une quelconque des revendications 1 à 4, dans lequel le système de conduites (X) présente le clapet anti-retour (18.1) entre le dispositif de réglage de pression (17.1, 17.2) et le moyen de commande (19).

6. Dispositif (V) selon l'une quelconque des revendications 1 à 5, dans lequel le système de conduites (X) est raccordé, dans la direction d'écoulement de l'air de suralimentation (22.1) après un élément d'étranglement (11) de la conduite d'amenée d'air de suralimentation (22), à la conduite d'amenée d'air de suralimentation (22) .

7. Dispositif (V) selon l'une quelconque des revendications 1 à 6, dans lequel une conduite de ventilation (14.14) est dérivée du système de conduites (X) et la conduite de ventilation (14.14) sert pour la connexion à un raccord d'entrée (E) dans la direction d'écoulement avant un compresseur (9) d'un turbocompresseur (7).

8. Dispositif (V) selon la revendication 7, dans lequel la conduite de ventilation (14.14) est dérivée entre le clapet anti-retour (18.1) et le dispositif de réglage de pression (17.1, 17.2) et présente de préférence elle-même un clapet anti-retour (18.3).

9. Dispositif (V) selon l'une quelconque des revendications précédentes, dans lequel le carter de vilebrequin (1) est relié par un dispositif de conduites (Y) à un raccord d'entrée (E) dans la direction d'écoulement avant un compresseur (9) d'un turbocompresseur (7).

10. Dispositif (V) selon la revendication 9, dans lequel le dispositif de conduites (Y) comprend un séparateur d'huile (16.3) et un dispositif de réglage de pression (17.3).

11. Dispositif (V) selon la revendication 10, dans lequel le séparateur d'huile (16.3) est raccordé au carter de vilebrequin (1) par un élément de ventilation (14.8) et un dispositif de retour d'huile (14.10, 14.11) et le dispositif de retour d'huile (14.10, 14.11) comprend de préférence un clapet anti-retour (18.4).

12. Dispositif (V) selon l'une quelconque des revendications 9 à 11, dans lequel le dispositif de conduites (Y) présente un clapet anti-retour (18.3) entre le dispositif de réglage de pression (17.3) et le raccord d'entrée (E).

13. Dispositif (V) selon l'une quelconque des revendications précédentes, dans lequel ledit au moins un dispositif de réglage de pression (17.1, 17.2, 17.3) sert à régler une dépression de 0,1 à 500 mbar, de préférence de plus de 100, 150, 200, 250, 300 ou même de plus de 500 mbar dans le carter de vilebrequin (1), afin de réduire la différence de pression entre le carter de vilebrequin (1) et la chambre de combustion (4), ce qui conduit ensuite de manière adéquate à un Blow-by inverse réduit et dès lors à un nombre réduit de particules émises.

14. Moteur à combustion interne, de préférence moteur à gaz ou autre moteur à combustion interne avec procédé de combustion selon le cycle Otto, avec un dispositif (V) selon l'une quelconque des revendications précédentes.

15. Véhicule automobile, de préférence véhicule utilitaire, avec un moteur à combustion interne selon la revendication 14.

16. Procédé de conduite d'un dispositif (V) avec au moins une chambre de combustion (4), un carter de vilebrequin (1) et au moins un séparateur d'huile (16) en communication avec le carter de vilebrequin (1), réalisé avec un dispositif (V) selon l'une quelconque des revendications 1 à 13, dans lequel on règle une dépression dans le carter de vilebrequin (1) au moyen d'au moins un dispositif de réglage de pression (17), afin de réduire de manière adéquate la différence de pression entre le carter de vilebrequin (1) et la chambre de combustion (4).
